# EUROPÄISCHE PATENTSCHRIFT

(11) **EP 0 718 814 B1**
(45) Veröffentlichungstag und Bekanntmachung des Hinweises auf die Patenterteilung: **11.07.2001**
(21) Anmeldenummer: 94120083.4
(22) Anmeldetag: 19.12.1994
(51) Int. Cl.: G08B 17/12

(54) **Verfahren und Anordnung zum Detektieren einer Flamme**
Method and device for flame detection
Procédé et dispositif de détection de flamme

(43) Veröffentlichungstag der Anmeldung: 26.06.1996
(73) Patentinhaber: Siemens Building Technologies AG, 8034 Zürich (CH)
(72) Erfinder: Thuillard, Dr. Marc Pierre, CH-8708 Männedorf (CH)
(74) Vertreter: Dittrich, Horst, Dr.

(56) Entgegenhaltungen:
- EP-A- 0 419 668
- EP-A- 0 484 038
- FR-A- 2 577 059
- US-A- 4 709 155
- US-A- 4 866 420
- SENSORS AND ACTUATORS, Bd.B10, Nr.2, Januar 1993, LAUSANNE CH Seiten 143 - 148 T. OYABU 'An algorithm for evaluating disasters by fuzzy reasoning'
- PATENT ABSTRACTS OF JAPAN vol. 12, no. 415 (P-781) 4. November 1988 & JP-A-63 151 827 (HOCHIKI) 24. Juni 1988

## Beschreibung

Die vorliegende Erfindung betrifft ein Verfahren zur Detektion einer Flamme durch Analyse der Intensitätsänderung der von einer Strahlungsquelle ausgesandten Strahlung, wobei eine Auswertung des Flackerfrequenzspektrums der Strahlung erfolgt und ausserhalb eines bestimmten Frequenzbandes liegende Signale als Störsignale bewertet werden.

Verfahren dieser Art benutzen also das typische Flackern der Flammen in einem sehr niederfrequenten Schwingungsbereich als Merkmal zur Unterscheidung zwischen der von einer Flamme ausgesandten Strahlung und Störstrahlung. Die Festlegung des Frequenzbandes erfolgt im einfachsten Fall durch dem Sensor für die ausgesandte Strahlung vorgeschaltete Filter oder durch diesem nachgeschaltete frequenzselektive Verstärker, wobei in beiden Fällen ein bestimmter Durchlassbereich von beispielsweise 5 bis 25 Hz erhalten wird. Selbst wenn das Frequenzband optimal auf das Flackern von Flammen abgestimmt ist, sind Störungen und Fehlanzeigen relativ häufig, weil es immer wieder vorkommt, dass zufällige Intensitätsänderungen der Umgebungsstrahlung im Durchlassbereich liegen. Derartige Intensitätsänderungen können beispielsweise durch Abschattungen oder Reflexe von vibrierenden oder sich langsam bewegenden Gegenständen, durch Reflexe des Sonnenlichts an Wasseroberflächen oder durch flackernde oder schwankende Lichtquellen verursacht sein.

In der US-A-3,739,365 ist ein Verfahren der eingangs genannten Art beschrieben, bei dem die Anfälligkeit auf Störlicht dadurch verbessert wird, dass zwei Typen von Sensoren mit unterschiedlicher spektraler Empfindlichkeit verwendet werden und die Differenz der Ausgangssignale der Sensoren in einem begrenzten niederfrequenten Schwingungsbereich gebildet wird.

Die praktische Erfahrung hat gezeigt, dass die Möglichkeit der Beeinflussung durch andere Strahlungsquellen und damit auch die Wahrscheinlichkeit von Fehlalarmen noch immer relativ gross ist, weil nämlich das Auftreten von Störstrahlung im kritischen Frequenzbereich nicht ausgeschlossen werden kann. Aus diesem Grund ist bei modernen Flammenmeldem der kritische Frequenzbereich auf wenige, sehr schmale Frequenzbänder beschränkt. So werden beispielsweise bei einem in der US-A-4,280,058 beschriebenen Flammenmelder nur Emissionen im Wellenlängenbereich von etwa 4,4 µm, das ist der für die Verbrennung von Kohlendioxid typische Spektralbereich, für die Alarmierung ausgewertet, was aber nicht ausschliesst, dass eine gerade in diesem Spektralbereich auftretende Störstrahlung einen Fehlalarm auslösen kann.

Bei einem in der US-A-4,866,420 beschriebenen Verfahren der eingangs genannten Art wird das Ausgangssignal eines Sensors mit dem theoretischen Flackerspektrum einer Flamme verglichen und die Entscheidung, ob eine Flamme vorliegt, erfolgt anhand des Grades der Übereinstimmung zwischen dem gemessenen und dem theoretischen Flackerspektrum. Da in der Praxis eine Flamme sehr verschiedene Flackerspektren aufweisen kann, ermöglicht auch dieses Verfahren keine sichere Ausschaltung von Störstrahlung.

Durch die Erfindung sollen nun ein Verfahren der eingangs angegebenen Art angegeben werden, welches eine eindeutige und sichere Identifizierung und damit Ausschaltung von Störstrahlung ermöglicht und somit eine hohe Fehlalarmsicherheit aufweist, und welches ausserdem möglichst universell einsetzbar ist.

Diese Aufgabe wird erfindungsgemäss dadurch gelöst, dass bei der Auswertung des Flackerfrequenzspektrums die Mitten- und Grenzfrequenz ermittelt und nach periodischen und nicht-periodischen Signalen unterschieden wird, und dass periodische Signale mit einer Mittenfrequenz oberhalb eines ersten und nicht-periodische Signale mit einer Grenzfrequenz oberhalb eines zweiten Frequenzwerts als Störsignale bewertet werden, wobei der erste Frequenzwert durch die Flackerfrequenz einer stationären Flamme mit einer der zu detektierenden Mindestgrösse entsprechenden Grösse bestimmt ist und der zweite Frequenzwert grösser als der erste gewählt wird.

Das erfindungsgemässe Verfahren geht von der Tatsache aus, dass einerseits jede Flamme zwei Zustände aufweisen kann, und zwar einen stationären Zustand, der in der Regel dann vorliegt, wenn die Flamme stabil und ungestört brennt (sogenannte periodische Flamme), und einen quasistationären Zustand, in dem die Flamme unstabil brennt (sogenannte nicht-periodische Flamme), und dass andererseits eine periodische Flamme ein Frequenzspektrum mit einer ausgeprägten Frequenzspitze und eine nicht-periodische Flamme ein breitbandiges Spektrum mit einer Maximal- oder Grenzfrequenz aufweist.

Für die potentiellen Störstrahler gelten ähnliche Überlegungen: Es gibt Störquellen, wie beispielsweise Schweissapparate oder durch Blätter fallende Sonnenstrahlen, mit einem sehr breiten Fourierspektrum, und es gibt andere Störquellen, wie beispielsweise eine Lampe beim Anzünden oder von einem Ventilator bewegte heisse Luft, mit einer schmalen Frequenzspitze.

Die genannten Tatsachen bilden die Basis für die Erkenntnis von der die vorliegende Erfindung ausgeht. Diese durch experimentelle Untersuchungen erhärtete Erkenntnis besteht darin, dass die Frequenz einer periodischen Flamme etwa ein Drittel bis die Hälfte der Grenzfrequenz einer nicht-periodischen Flamme von der gleichen Grösse beträgt. Ausgehend von dieser Erkenntnis wird nun sowohl für periodische als auch für nicht-periodische Signale ein Kriterium für die Unterdrückung der Störsignale festgelegt.

Die Erfindung betrifft weiter einen Flammenmelder mit Mitteln zur Durchführung des genannten Verfahrens, mit mindestens einem Sensor für die von der Strahlungsquelle ausgesandte Strahlung, und mit einer dem mindestens einen Sensor nachgeschalteten Auswerteelektronik. Der erfindungsgemässe Flammenmelder ist dadurch gekennzeichnet, dass die Auswerteelektronik Mittel zur Analyse der empfangenen Strahlung und von deren Mitten- und Grenzfrequenz und zur Verknüpfung der der empfangenen Strahlung entsprechenden Sensorsignale mit diesen Frequenzen aufweist.

Eine bevorzugte Ausführungsform des erfindungsgemässen Flammenmelders ist dadurch gekennzeichnet, dass die genannten Mittel durch einen Mikroprozessor gebildet sind, und dass dieser Mikroprozessor einen Fuzzy-Controller enthält.

Im folgenden wird die Erfindung anhand eines Ausführungsbeispiels und der Zeichnungen näher erläutert; es zeigt:
- Fig. 1: das Spektrum der Flackerfrequenz einer periodischen und einer nicht-periodischen Flamme,
- Fig. 2: ein Beispiel für die Fuzzy-Zugehörigkeitsfunktion der Grenzfrequenz des Spektrums von Fig. 1; und
- Fig. 3: ein Blockschema eines erfindungsgemässen Flammenmelders.

Es ist bekannt, dass die Flackerfrequenz einer Flamme in erster Näherung nur vom Flammendurchmesser abhängig ist, wobei diese Beziehung für verschiedenste Brennstoffe, wie beispielsweise alle kohlenstoffwasserhaltigen Flüssigkeiten, Festkörper (PMMA) oder Helium gilt und für Flammendurchmesser von 1cm bis zu 100m experimentell bestätigt ist. Wenn man das Fourierspektrum von Flammen bestimmt, dann erhält man eines von zwei typischen Spektren, entweder ein Spektrum mit einer ausgeprägten, schmalen Spitze oder ein breitbandiges, "verwaschenes" Spektrum ohne Spitze. Diese beiden Arten von Spektren sind in Fig. 1 dargestellt, wobei auf der Abszisse die Frequenz ω und auf der Ordinate die Amplitude F(ω) aufgetragen ist.

Das voll ausgezogen eingezeichnete Spektrum mit der ausgeprägten Spitze hat eine Mittenfrequenz ωₘₚ und eine obere Grenzfrequenz ω_{gp}, wobei gilt:${\text{ω}}_{\text{gp}} {\text{≈ ω}}_{\text{mp}}$

Ein Spektrum dieser Art ist typisch für eine ungestört und stabil brennende, sogenannte periodische Flamme, wobei die Mittenfrequenz ωₘₚ bei einem Flammendurchmesser von 10cm unterhalb von 5 Hz liegt und mit zunehmendem Durchmesser langsam abnimmt. Das durch eine gestrichelt eingezeichnete Umhüllende angedeutete breitbandige Spektrum besitzt ebenfalls eine Mittenfrequenz und eine Grenzfrequenz, die mit ω_{mc} beziehungsweise ω_{gc} bezeichnet sind.

Ein solches breitbandiges Spektrum ist typisch für eine Flamme in einem unstabilen oder nicht-stationären Zustand; eine derartige Flamme wird im folgenden als nicht-periodisch bezeichnet. Darstellungsgemäss ist die Grenzfrequenz ω_{gc} des breitbandigen Spektrums höher als die Mittenfrequenz ωₘₚ der periodischen Flamme. Es gilt also:${\text{ω}}_{\text{gc}} {\text{> ω}}_{\text{mp}}$

Wie Untersuchungen der Fourierspektren einer Vielzahl von Flammen gezeigt haben, gilt für die Grenzfrequenz ω_{gc} ausserdem noch die Beziehung:${\text{ω}}_{\text{gc}} {\text{< 3ω}}_{\text{mp}}$

Das Auftreten der Grenzfrequenz ω_{gc} bei einer nicht-periodischen Flamme kann folgendermassen erklärt werden: Wenn eine Flamme ungestört brennt und sich im stationären Zustand befindet, dann sind auch die diese Flamme bildenden Konvektionszellen nach Anzahl und Grösse stationär, und die Flamme weist eine konstante Flackerfrequenz ω₁ auf, wobei gilt ω₁ ≈ ωₘₚ ≈ ω_{gp}. Wenn aber die Flamme äusseren Einflüssen, wie zum Beispiel Wind, ausgesetzt ist, dann können sich die Konvektionszellen teilen oder sie können Aggregate aus mehren Zellen bilden, wobei beiden Vorgängen eine Grenze gesetzt sein wird.

Die vorstehenden Überlegungen führen zusammen mit den Formeln 1 bis 3 zum Ergebnis, dass das (breitbandige) Spektrum einer nicht-periodischen Flamme mit hoher Wahrscheinlichkeit keine Frequenzen enthalten wird, die höher sind als das Dreifache der Flackerfrequenz ωₒ einer gleich grossen stationären Flamme. Und diese Flackerfrequenz ωₒ kann für den konkreten Fall berechnet und daher als bekannt vorausgesetzt werden. Die Berechnung erfolgt nach der Formel:${\text{ω}}_{\text{o}} \text{≈ K} \sqrt{\text{g/D}}$

In dieser Formel bezeichnet K einen Faktor, g die Erdanziehung und D die Grösse der Flamme ausgedrückt durch den Durchmesser desjenigen schalenförmigen Behälters, in dem eine Flüssigkeit mit einer Flamme der betreffenden Grösse brennt. Man kann K und g zusammenfassen und erhält dann die folgende Beziehung für ωₒ:${\text{ω}}_{\text{o}} \text{≤ 1.5/} \sqrt{\text{D}}$

Aus Formel 5 ergibt sich für einen Schalendurchmesser von 0.1 m für ωₒ ein Wert von 4.7 Hz. Wenn man die Flackerfrequenz misst, dann kommt man zu tieferen Werten.

Zur Einstellung des Melders wird zuerst der minimale Durchmesser des zu detektierenden Feuers oder Brandes bestimmt. Wenn dieser beispielsweise 10 cm betragen soll, dann liegt die Frequenz ωₘₚ ≈ ω_{gp} einer periodischen Flamme unterhalb von 5 Hz und die Grenzfrequenz ω_{gc} der gleich grossen nicht-periodischen Flamme wird sicher nicht oberhalb von 15 Hz liegen. Dann werden zwei Grenzwerte G₁ und G₂ für periodische bzw. für nicht-periodische Störsignale festgelegt; der Grenzwert G₁ für periodische Störsignale vorzugsweise gemäss Formel 2 mit G₁ > ωₘₚ, also bei etwa 5 Hz, und der Grenzwert G₂ für nicht-periodische Störsignale gemäss Formel 3 mit G₂ > 3ωₘₚ beispielsweise bei etwa 15 Hz.

Im Betrieb wird das vom Sensor des Melders erzeugte Signal auf seine Periodizität untersucht und einer der beiden Klassen periodisch oder nicht-periodisch zugeteilt und jeweils mit dem betreffenden Grenzwert G₁ bzw. G₂ verglichen und bei Überschreiten des Grenzwerts als Störsignal bewertet. Die Untersuchung des Signals auf Periodizität oder Nicht-Periodizität erfolgt beispielsweise dadurch, dass man die Differenz Grenzfrequenz minus Mittenfrequenz bildet und diese Differenz durch die Grenzfrequenz dividiert. Liegt der Quotient in der Grössenordnung von Einem, dann handelt es sich um ein nicht-periodisches Signal; liegt er deutlich unter eins, dann handelt es sich um ein periodisches Signal.

Die Parametrierung der Sensorsignale xᵢ erfolgt durch Festlegung der drei Grössen:
Quadratsignal xᵢ ² (xᵢ ² = Σxᵢ ², i: 1...10)
Mittenfrequenz ωₘ des Fourierspektrums (ωₘ = ωₘₚ)
Grenzfrequenz ω_{g} des Fourierspektrums (ω_{g} = ω_{gc}).

Grundsätzlich kann nun eine erste Art der Signalauswertung anhand der folgenden Kriterien erfolgen:
- Das Quadratsignal muss einen bestimmten Mindestwert übersteigen, damit die Auswertung gestartet wird.
- Untersuchung der Signale auf die Eigenschaft periodisch/nicht periodisch und entsprechende Klassierung.
- Unterdrückung aller periodischen Signale mit einer Mittenfrequenz ωₘ > G₁ (G₁ > ωₘₚ).
- Unterdrückung aller nicht-periodischen Signale mit einer Grenzfrequenz ω_{g} > G₂ (G₂ > 3ωₘₚ).

Diese Art der Signalauswertung würde eine weitgehende Unterdrückung von potentiellen Störsignalen und damit eine hohe Fehlalarmsicherheit garantieren. Man kann die Fehlalarmsicherheit und die Zuverlässigkeit weiter verbessern, wenn man die Signalauswertung mittels einer Fuzzy-Logik vornimmt. Die Grundlagen der Fuzzy-Logik werden als bekannt vorausgesetzt (siehe beispielsweise das Buch "Fuzzy Set Theory and its Applications" von H.-J. Zimmermann, Kluver Academic Publishers, 1991 oder die europäische Patentanmeldung EP-A-646901 der Cerberus AG) welche am 5.4.1995 veröffenlicht wurde und ein Prioritäts datum vom 4.10.1993 aufweist. Es sei hier nur daran erinnert, dass der zentrale Begriff der Fuzzy-Logik die Fuzzy-Sets oder unscharfen Mengen sind, wobei die Zugehörigkeit von Elementen zu einem Fuzzy-Set durch die sogenannte Zugehörigkeits- oder Membershipfunktion definiert ist. Während bei scharfen Mengen eine Eins Zugehörigkeit und eine Null Nichtzugehörigkeit bedeutet, sind bei den Fuzzy-Sets als Werte für die Zugehörigkeitsfunktion nicht nur null und eins, sondern beliebige Werte dazwischen zugelassen.

Die Umwandlung von scharfen Zahlen in unscharfe Mengen wird als Fuzzyfizierung bezeichnet. Bei dieser hat jede Eingangsvariable, das ist eines der oben genannten Signale, mindestens eine als Matrix abgebildete sogenannte Zugehörigkeitsfunktion. Die x-Skalierung dieser Funktion hat eine Entsprechung im jeweiligen Signal, und die y-Skalierung entspricht dem Wahrheitsgehalt oder dem Grad der Annäherung an die jeweilige Aussage und kann jeden Wert von 0 bis 1 annehmen.

Fig. 2 zeigt ein Beispiel für die Definition der Zugehörigkeitsfunktion der Grenzfrequenz ω_{g} für einen Flammendurchmesser von 10 cm, basierend auf den höheren, berechneten Grenzwerten. Für das Quadratsignal xᵢ² und die Mittenfrequenz ωₘ des Fourierspektrums werden ähnliche Zugehörigkeitsfunktionen definiert, und schliesslich werden die Fuzzy-Regeln für die Auswertung dieser drei Grössen aufgestellt. Die Fuzzy-Regeln können beispielsweise folgendermassen lauten:
- Wenn [(ω_{g} - ωₘ) / ω_{g} = gross und ω_{g} = klein oder mittel und xᵢ² = gross], dann Flamme.
- Wenn [(ω_{g} - ωₘ) / ω_{g} = gross und ω_{g} = gross und xᵢ² = gross], dann breitbandiger Störer.
- Wenn xᵢ ² = klein, dann Normalzustand.
- Wenn [(ω_{g} - ωₘ) / ω_{g} = klein und ω_{g} = klein und xᵢ² = gross], dann Flamme.
- Wenn [(ω_{g} - ωₘ) / ω_{g} = klein und ω_{g} = mittel oder gross und xᵢ² = gross], dann periodischer Störer.

Die Bestimmung der Frequenzen ωₘ und ω_{g} kann mit einer schnellen Fouriertransformation (FFT) oder mit einfacheren und/oder schnelleren Verfahren wie beispielsweise Zero Crossing (Bestimmung der Nulldurchgänge) oder Bestimmung des Abstands zwischen den Spitzen oder Wavelet Analyse oder spektrale Analyse (siehe dazu M. Kunt: Traitement Numérique des Signaux, Presses Polytechniques Romandes) erfolgen.

Flammenmelder detektieren bekanntlich die Flammenstrahlung möglicher Brandorte, wobei diese Flammenstrahlung, die eine Wärme- und damit eine Infrarotstrahlung ist, durch direkte oder indirekte Einstrahlung zum Melder gelangt. Die Melder enthalten in der Regel zwei pyroelektrische Sensoren, die auf zwei verschiedene Wellenlängen empfindlich sind. Der erste Sensor reagiert auf die infrarotaktiven Flammengase im charakteristischen CO₂-Spektralbereich von 4.1 bis 4.7µm, die beim Abbrand von kohlenstoffhaltigen Materialien entstehen, und der zweite Sensor misst die Infrarotenergie im Wellenlängenbereich von 5 bis 6µm, die von Störquellen, wie beispielsweise Sonnenlicht, künstlichem Licht oder Heizstrahlern, ausgestrahlt wird.

Fig. 3 zeigt ein stark vereinfachtes Blockschaltbild eines erfindungsgemässen Flammenmelders, der im wesentlichen aus einem infrarotempfindlichen Sensor 1, einem Verstärker 2 und aus einem einen A/D-Wandler enthaltenden Mikroprozessor oder Mikrocontroller 3 besteht. Dem einen Impedanzwandler aufweisenden Sensor 1 ist ein Filter 4 vorgeschaltet, das nur für Strahlung aus dem genannten charakteristischen CO₂-Spek-tralbereich, vorzugsweise für eine Wellenlänge von 4.3 µm, durchlässig ist. Die auf den Sensor 1 auftreffende Strahlung dieser Wellenlänge, erzeugt am Ausgang des Sensors ein entsprechendes Spannungssignal, das nach Verstärkung im Verstärker 2 in den Mikroprozessor 3 gelangt und dort ausgewertet wird. Dieser Mikroprozessor legt nun die drei Grössen Quadratsignal xᵢ², Mittenfrequenz ωₘ und Grenzfrequenz ω_{g} fest und wertet diese Grössen aus, wobei die Signalauswertung auf die schon erwähnte erste Art oder mittels einer Fuzzy-Logik erfolgen kann.

Im letzteren Fall enthält der Microprozessor (Mikrocontroller) 3 einen Fuzzy-Controller, der in bekannter Weise eine Regelbasis mit den weiter vorne angegebenen Fuzzy-Regeln und eine Inferenzmaschine enthält. Selbstverständlich kann der Flammenmelder auch mehr als einen Sensor, beispielsweise also 2 Sensoren, aufweisen.

Der beschriebene Flammenmelder hat den Vorteil, dass die Untersuchung der Periodizität der Flackerfrequenz und die Ermittlung der Mitten- und Grenzfrequenz und deren Vergleich mit den beiden Frequenzwerten G₁ und G₂ ein einfaches Kriterium für die Unterscheidung zwischen Nutzstrahlung und Störstrahlung liefert. Die Signalauswertung mittels Fuzzy-Logik bietet den zusätzlichen Vorteil, dass relativ einfache Algorithmen verwendet werden können, wodurch der Rechen- und Speicheraufwand in einem bescheidenen Rahmen bleibt.

## Patentansprüche

1. Verfahren zur Detektion einer Flamme durch Analyse der Intensitätsänderung der von einer Strahlungsquelle ausgesandten Strahlung, wobei eine Auswertung des Flackerfrequenzspektrums der Strahlung erfolgt und ausserhalb eines bestimmten Frequenzbandes liegende Signale als Störsignale bewertet werden, dadurch gekennzeichnet, dass die Frequenz der Strahlung analysiert und dabei die Mitten- und Grenzfrequenz (ωₘₚ, ω_{mc}; ω_{gp}, ω_{gc}) ermittelt und nach periodischen und nicht-periodischen Signalen unterschieden wird, und dass periodische Signale mit einer Mittenfrequenz (ωₘ) oberhalb eines ersten (G₁) und nicht-periodische Signale mit einer Grenzfrequenz (ω_{g}) oberhalb eines zweiten Frequenzwerts (G₂) als Störsignale bewertet werden, wobei der erste Frequenzwert durch die Flackerfrequenz einer stationären Flamme mit einer der zu detektierenden Flammen-Mindestgrösse entsprechenden Grösse bestimmt ist und der zweite Frequenzwert grösser als der erste gewählt wird.

2. Verfahren nach Anspruch 1, dadurch gekennzeichnet, dass zur Bestimmung des ersten Frequenzwerts (G₁) die Flackerfrequenz einer stationären Flamme der genannten Mindestgrösse berechnet, und dass der erste Grenzwert grösser gewählt wird als diese Flackerfrequenz.

3. Verfahren nach Anspruch 2, dadurch gekennzeichnet, dass der zweite Frequenzwert (G₂) nicht kleiner als der dreifache Wert der genannten Flackerfrequenz und damit etwa dreimal so gross wie der erste Frequenzwert (G₁) gewählt wird.

4. Verfahren nach einem der Ansprüche 1 bis 3, dadurch gekennzeichnet, dass zur Unterscheidung nach periodischen und nicht-periodischen Signalen der Quotient aus der Differenz der Grenzfrequenz minus der Mittenfrequenz (ω_{g} - ωₘ) geteilt durch die Grenzfrequenz (ω_{g}) gebildet, und dass der Wert dieses Quotienten als Kriterium für die Periodizität oder Nicht-Periodizität der Signale verwendet wird, wobei ein Wert in der Grössenordnung von eins ein nicht-periodisches und ein Wert deutlich unter eins ein periodisches Signal bezeichnet.

5. Verfahren nach einem der Ansprüche 1 bis 3, dadurch gekennzeichnet, dass die Auswertung des Flackerfrequenzspektrums der Strahlung durch eine schnelle Fouriertransformation, durch Ermittlung der Nulldurchgänge oder durch spektrale Analyse erfolgt.

6. Flammenmelder mit Mitteln zur Durchführung des Verfahrens nach Anspruch 1, mit mindestens einem Sensor (1) für die von der Strahlungsquelle ausgesandte Strahlung, und mit einer dem mindestens einen Sensor nachgeschalteten Auswerteelektronik, dadurch gekennzeichnet, dass die Auswerteelektronik Mittel zur Analyse der empfangenen Strahlung und von deren Mitten- und Grenzfrequenz (ωₘₚ, ω_{mc}; ω_{gp}, ω_{gc}) und zur Verknüpfung der der empfangenen Strahlung entsprechenden Sensorsignale mit diesen Frequenzen aufweist.

7. Flammenmelder nach Anspruch 6, dadurch gekennzeichnet, dass die genannten Mittel durch einen Mikroprozessor (3) gebildet sind, und dass dieser Mikroprozessor einen Fuzzy-Controller enthält.

8. Flammenmelder nach Anspruch 7, dadurch gekennzeichnet, dass der Fuzzy-Controller eine oder mehrere der folgenden Fuzzy-Regeln enthält:
• Wenn Sensorsignal klein, dann Normalzustand.
• Wenn [Signal nicht periodisch und Grenzfrequenz (ω_{gc}) klein oder mittel und Sensorsignal gross], dann Flamme.
• Wenn [Signal nicht periodisch und Grenzfrequenz (ω_{gc}) gross und Sensorsignal gross], dann breitbandiger Störer.
• Wenn [Signal periodisch und Grenzfrequenz (ω_{gp}) klein und Sensorsignal gross], dann Flamme.
• Wenn [Signal periodisch und Grenzfrequenz (ω_{gp}) mittel oder gross und Sensorsignal gross], dann periodischer Störer.

## Claims

1. Method of detecting a flame by analysis of the intensity change in the radiation emitted by a radiation source, an evaluation of the flicker frequency spectrum of the radiation being made and signals lying outside a specific frequency band being evaluated as interference signals, characterized in that the frequency of the radiation is analyzed and the mid- and threshold frequency (ωₘₚ, ω_{mc}; ω_{gp}, ω_{gc}) are determined and are distinguished according to periodic and non-periodic signals and in that periodic signals with a mid-frequency (ωₘ) above a first frequency value (G₁) and non-periodic signals with a threshold frequency (ω_{g}) above a second frequency value (G₂) are evaluated as interference signals, the first frequency value being defined by the flicker frequency of a stationary flame with a magnitude corresponding to the flame minimum magnitude to be detected and the second frequency value being selected higher than the first.

2. Method according to Claim 1, characterized in that the flicker frequency of a stationary flame with said minimum magnitude is calculated for determining the first frequency value (G₁) and in that the first threshold value is selected greater than this flicker frequency.

3. Method according to Claim 2, characterized in that the second frequency value (G₂) is selected not lower than three times said flicker frequency and therefore approximately three times as great as the first frequency value (G₁).

4. Method according to one of Claims 1 to 3, characterized in that the quotient is formed from the difference in the threshold frequency minus the mid-frequency (ω_{g} - *ω*ₘ) divided by the threshold frequency (ω_{g}) to distinguish between periodic and non-periodic signals and in that the magnitude of this quotient is used as a criterion for the periodicity or non-periodicity of the signals, a value of approximately one denoting a non-periodic signal and a value clearly less than one a periodic signal.

5. Method according to one of Claims 1 to 3, characterized in that the evaluation of the flicker frequency spectrum of the radiation is carried out by a rapid Fourier transform, by determining the passages through zero or by spectral analysis.

6. Flame detector with means for carrying out the method according to Claim 1 with at least one sensor (1) for the radiation emitted by the radiation source and with evaluating electronics following the sensor, of which there is at least one, characterized in that the evaluating electronics comprise means for analysing the received radiation and its mid- and threshold frequency (ωₘₚ, ω_{mc}; ω_{gp}, ω_{gc}) and for linking the sensor signals corresponding to the received radiation to these frequencies.

7. Flame detector according to Claim 6, characterized in that said means are formed by a microprocessor (3) and in that this microprocessor contains a fuzzy controller.

8. Flame detector according to Claim 7, characterized in that the fuzzy controller contains one or more of the following fuzzy rules:
• Normal state when sensor signal low.
• Flame when [signal non-periodic and threshold frequency (ω_{gc}) low or medium and sensor signal great].
• Wide-band interfering station when [signal non-periodic and threshold frequency (ω_{gc}) high and sensor signal great].
• Flame when [signal periodic and threshold frequency (ω_{gp}) low and sensor signal great].
• Periodic interfering station when [signal periodic and threshold frequency (ω_{gp}) medium or high and sensor signal great].

## Revendications

1. Procédé de détection d'une flamme par analyse de la variation d'intensité du rayonnement émis par une source de rayonnement, une exploitation du spectre de fréquence de scintillement du rayonnement s'effectuant et des signaux se trouvant à l'extérieur d'une bande de fréquence déterminée étant évalués comme signaux parasites, caractérisé en ce que l'on analyse la fréquence du rayonnement et on détermine en l'occurrence la fréquence (ωₘₚ, ω_{mc}) moyenne et la fréquence (ω_{gp}, ω_{gc}) limite et on fait la distinction entre des signaux périodiques et des signaux non périodiques, et en ce que on évalue comme signaux parasites des signaux périodiques ayant une fréquence (ωₘ) moyenne supérieure à une première valeur (G₁) de fréquence et des signaux non périodiques ayant une fréquence (ω_{g}) limite supérieure à une deuxième valeur (G₂) de fréquence, la première valeur de fréquence étant déterminée par la fréquence de scintillement d'une flamme stationnaire ayant une dimension correspondant à la dimension minimum de flamme à détecter et la deuxième valeur de fréquence étant choisie plus grande que la première.

2. Procédé suivant la revendication 1, caractérisé en ce que, pour déterminer la première valeur (G₁) de fréquence, on calcule la fréquence de scintillement d'une flamme stationnaire de la dimension minimum mentionnée, et en ce que l'on choisit la première valeur limite plus grande que cette fréquence de scintillement.

3. Procédé suivant la revendication 2, caractérisé en ce que l'on choisit la deuxième valeur (G₂) limite de façon qu'elle ne soit pas plus petite que le triple de la valeur de la fréquence de scintillement mentionnée et donc qu'elle soit à peu près trois fois plus grande que la première valeur (G₁) de fréquence.

4. Procédé suivant l'une des revendications 1 à 3, caractérisé en ce que, pour faire la distinction entre des signaux périodiques et non périodiques, on forme le quotient de la différence de la fréquence limite et de la fréquence moyenne (ω_{g} - ωₘ) sur la fréquence (ω_{g}) limite et on utilise la valeur de ce quotient comme critère pour la périodicité ou non périodicité des signaux, une valeur de l'ordre de grandeur de un désignant un signal non périodique et une valeur nettement inférieure à un désignant un signal périodique.

5. Procédé suivant l'une des revendications 1 à 3, caractérisé en ce que l'on effectue l'exploitation du spectre de fréquence du scintillement du rayonnement par une transformation rapide de Fourier, par détermination des passages à zéro ou par analyse spectrale.

6. Détecteur de flamme comportant des moyens pour la mise en oeuvre du procédé suivant la revendication 1, comportant au moins un capteur (1) pour le rayonnement émis par la source de rayonnement, et comportant une électronique d'exploitation qui est montée en aval du au moins un capteur, caractérisé en ce que l'électronique d'exploitation comporte des moyens pour analyser le rayonnement reçu et sa fréquence (ωₘₚ, ω_{mc}) moyenne et sa fréquence (ω_{gp}, ω_{gc}) limite et pour relier à ces fréquences les signaux de capteur correspondant au rayonnement reçu.

7. Détecteur de flamme suivant la revendication 6, caractérisé en ce que lesdits moyens sont formés par un microprocesseur (3) et en ce que ce microprocesseur contient un contrôleur de logique floue.

8. Détecteur de flamme suivant la revendication 7, caractérisé en ce que le contrôleur de logique floue contient une ou plusieurs des règles de logique floue suivante :
• Si signal de capteur, alors état normal.
• Si [signal non périodique et fréquence (ω_{gc}) limite petite ou moyenne et signal de capteur grand], alors flamme.
• Si [signal non périodique et fréquence (ω_{gc}) limite grande et signal de capteur grand], alors parasiteur à large bande.
• Si [signal périodique et fréquence (ω_{gp}) limite petite et signal de capteur grand], alors flamme.
• Si [signal périodique et fréquence (ω_{gp}) limite moyenne ou grande et signal de capteur grand], alors parasiteur périodique.
